# FASCICULE DE BREVET EUROPEEN

(11) **EP 1 067 253 B1**
(45) Date de publication et mention de la délivrance du brevet: **28.04.2004**
(21) Numéro de dépôt: 99401717.6
(22) Date de dépôt: 08.07.1999
(51) Int. Cl.: E04G 1/14

(54) **Cadre pour étages d'échafaudage, échafaudage constitué de tels étages**
Gerüstrahmen und Gerüst damit zusammengesetzt
Scaffold-frame and scaffold composed of such frames

(43) Date de publication de la demande: 10.01.2001
(73) Titulaire: MILLS, F-93350 Le Bourget (FR)
(72) Inventeur: Bouttier, Philippe, 93350 Le Bourget (FR); Bailly, Jean-Paul, 93350 Le Bourget (FR)
(74) Mandataire: Bérogin, Francis

(56) Documents cités:
- EP-A- 0 311 491
- DE-A- 1 957 913
- DE-A- 2 217 431
- FR-A- 2 308 754
- US-A- 2 308 832

## Description

La présente invention concerne tout d'abord un cadre pour étages d'un échafaudage constitué d'un ensemble d'étages superposés et emboîtés, ce cadre comportant un montant vertical muni de moyens d'emboîtage lui permettant de s'emboîter sur le montant vertical correspondant d'un cadre sous-jacent, ce cadre comportant un contreventement de liaison dudit montant à une main verticale pourvue d'un moyen de verrouillage, cette main pouvant s'engager latéralement, par pivotement autour dudit montant, et être verrouillée, dès sa mise en butée, sur le montant vertical d'un cadre voisin semblable dudit étage.

On connaît déjà un échafaudage comportant des montants verticaux munis de moyens d'emboîtage permettant leur superposition et de moyens d'accrochage disposés latéralement et permettant l'accrochage de cadres de contreventement munis de moyens d'accrochage complémentaires agencés pour coopérer avec les moyens d'accrochage des susdits montants verticaux. Dans un tel échafaudage, chaque cadre de contreventement comporte au moins une traverse de liaison présentant une extrémité libre munie de moyens de fixation disposés et agencés pour solidariser, de façon démontable et au moins dans des directions horizontales, la susdite extrémité libre avec un cadre de contreventement adjacent.

Le document DE 1 957 913 décrit un cadre pour étages d'un échaufaudage constitué d'un ensemble d'étages superposés et emboîtés, ce cadre comportant un montant vertical muni de moyens d'emboîtage lui permettant de s'emboîter sur le montant vertical correspondant d'un cadre sous-jacent. Ce cadre comporte un contreventement de liaison du montant à une main verticale pourvue d'un moyen de verrouillage, cette main pouvant s'engager latéralement, par pivotement autour du montant, et être verrouillée, dès sa mise en butée, sur le montant vertical d'un cadre voisin semblable dudit étage.

Cependant le contreventement est ici triangulaire, ce qui nécessite aux extrémités inférieure et supérieure un cadre supplémentaire.

La présente invention vise à obtenir la simplification d'une telle structure, et à cet effet, un cadre pour étages d'un échafaudage du type mentionné au début est caractérisé en ce que ledit contreventement de liaison dudit montant à ladite main verticale comporte deux longerons horizontaux dont l'espacement n'est que légèrement inférieur à la hauteur de ladite main verticale, de sorte à pouvoir assurer entre eux, au voisinage dudit montant, le blocage de la main verticale du cadre voisin de l'étage.

Ainsi, chaque étage de l'échafaudage pourra être constitué de trois, quatre, cinq cadres verticaux semblables, comportant chacun un montant à une extrémité et une main à l'extrémité opposée, la main de chaque cadre étant engagée et verrouillée sur le montant du cadre voisin du même étage, et l'échafaudage pouvant alors être constitué par un certain nombre de tels étages identiques superposés et emboîtés.

Par l'expression "cadres verticaux semblables", il faut entendre des cadres verticaux dont les parties extrêmes sont identiques mais dont les contreventements peuvent avoir tous la même longueur ou plusieurs longueurs différentes. Quand les contreventements auront tous la même longueur, les cadres seront absolument identiques, et tous les étages de l'échafaudage pourront alors être carrés. Avec deux longueurs différentes de contreventement, par exemple, on pourra opposer deux à deux des cadres de même longueur sur deux côtés opposés de l'étage, et deux cadres de longueur différente sur les deux autres côtés opposés, ce qui permettra d'obtenir des étages rectangulaires de tout module.

On comprend que toute autre forme d'étage est également possible, avec des côtés de longueurs égales ou différentes : pentagonale, hexagonale, etc.

On évite en tout cas que les cadres ne subissent des déformations dans leur plan vertical, puisque l'extrémité du cadre opposée à son montant vertical sera soutenue par le montant vertical du cadre voisin, comme cela sera mieux vu par la suite.

Avantageusement, le montant vertical étant tubulaire, ladite main verticale est constituée d'une tôle conformée en gouttière à section transversale sensiblement semi-circulaire, s'ouvrant vers l'extérieur de l'étage et dans une direction sensiblement perpendiculaire au plan du cadre.

De la sorte, la main verticale épouse étroitement le montant sur lequel elle est verrouillée, et ceci sur la hauteur maximale, ce qui contribue à assurer la rigidité de l'échafaudage, en limitant les jeux.

Cette disposition, en outre, offre la possibilité de monter tous les cadres successivement depuis l'intérieur de l'échafaudage en cours de montage, l'ouvrier ayant les pieds sur un plancher posé sur les cadres inférieurs, ce qui assure sa sécurité.

Avantageusement encore, ledit moyen de verrouillage est constitué par un loquet monté pivotant sur un bord de ladite main verticale et propre à être bloqué en position sensiblement horizontale devant un montant logé dans ladite main.

Un mode d'exécution de l'invention va maintenant être décrit à titre d'exemple nullement limitatif avec référence aux figures du dessin ci-annexé dans lequel :
- la figure 1 est une vue en élévation d'un cadre d'étage conforme à l'invention ;
- la figure 2 est une vue en plan de ce cadre ;
- la figure 3 est une vue en coupe transversale du montant tubulaire du cadre, montrant le moyen de verrouillage en plan ;
- la figure 4 est une vue en élévation de ce moyen de verrouillage ;
- la figure 5 est une vue en perspective d'un échafaudage en cours de montage conforme à l'invention, constitué d'un ensemble d'étages superposés et emboîtés, eux-mêmes constitués de cadres conformes à celui des figures 1 et 2 ;
- la figure 6 est une vue en élévation de l'échafaudage ; et
- la figure 7 est une vue en coupe transversale par la ligne VII-VII de la figure 6.

Sur les différentes figures, chaque cadre pour étage d'échafaudage a été désigné par la référence 1. Ce cadre est constitué d'un montant tubulaire 2 relié par un contreventement 3 à une main en forme de gouttière à section sensiblement semi-circulaire 4. Le contreventement est constitué de deux barres 5 reliées par une traverse médiane 6 et soudées à une extrémité au montant 2 et à l'autre extrémité à une barre 7 sur laquelle est fixée la main 4.

Le montage d'un échafaudage constitué par l'empilage d'étages formés de tels cadres 1 est extrêmement simple: on pose deux montants 2 verticalement sur le sol, à l'écartement voulu, et l'on fait pivoter l'un des cadres sur son montant, de l'intérieur vers l'extérieur de l'échafaudage, pour amener sa main 4 sur l'autre montant ; on procède de même avec le second cadre, dont on amène la main sur le montant d'un troisième cadre situé à l'équerre des deux précédents et ainsi de suite jusqu'à la constitution d'un premier étage carré ou rectangulaire. La figure 7 montre schématiquement, en trait mixte, quelle peut être la position 1' de chaque cadre 1 à l'intérieur de l'échafaudage avant son pivotement autour de son montant 2 dans le sens des flèches. Au fur et à mesure de cette pose des cadres, le montant 2 du cadre suivant peut être verrouillé dans la main 4 du cadre précédent par un loquet 8 tel que mieux visible sur les figures 3 et 4. Ce loquet est constitué d'une plaque montée sur le flanc 7 de la main 4 par un axe de pivotement 9 ; un talon 10 de cette plaque, en venant buter sur le chant du flanc 7, peut la maintenir en position horizontale, ce qui empêche le montant 2 de s'échapper de la main 4. Pour le déverrouillage, il suffit de soulever le loquet 8 grâce à la plaquette 11.

Lorsque l'étage de base est ainsi constitué et verrouillé, on emboîte le montant 2 d'un cinquième cadre 1 sur le montant 2 d'un des cadres de l'étage de base, et l'on procède au montage et au verrouillage du second étage de la même manière que pour le premier, on monte les planchers de travail P₁, P₂..., et ainsi de suite jusqu'à atteindre la hauteur d'échafaudage voulue.

En 12 à la figure 6, on a représenté des vérins à vis permettant de régler l'aplomb de l'échafaudage, et en 13, en tête des montants 2 supérieurs, d'autres vérins à vis permettant le réglage du niveau de fourches ou analogues 14 de réception de madriers, pour la constitution d'un plancher de coffrage, par exemple.

Un tel échafaudage peut avoir tous les autres usages envisageables dans la technique du bâtiment (échafaudage de service, étaiement, etc.).

Grâce à l'invention, en outre, les cadres forment un garde de corps de sécurité conforme à la règlementation française.

## Revendications

1. Cadre pour étages d'un échaufaudage constitué d'un ensemble d'étages superposés et emboîtés, ce cadre comportant un montant vertical muni de moyens d'emboîtage lui permettant de s'emboîter sur le montant vertical correspondant d'un cadre sous-jacent, ce cadre comportant un contreventement (3) de liaison dudit montant (2) à une main verticale (4) pourvue d'un moyen (8) de verrouillage, cette main (4) pouvant s'engager latéralement, par pivotement autour dudit montant, et être verrouillée, dès sa mise en butée, sur le montant vertical (2) d'un cadre (1) voisin semblable dudit étage, **caractérisé en ce que** ledit contreventement (3) de liaison dudit montant (2) à ladite main verticale (4) comporte deux longerons horizontaux (5) dont l'espacement n'est que légèrement inférieur à la hauteur de ladite main verticale, de sorte à pouvoir assurer entre eux, au voisinage dudit montant, le blocage de la main verticale (4) du cadre (1) voisin de l'étage.

2. Cadre selon la revendication 1, **caractérisé en ce que** le montant vertical (2) étant tubulaire, ladite main verticale (4) est constituée d'une tôle conformée en gouttière à section transversale sensiblement semi-circulaire, s'ouvrant vers l'extérieur de l'étage et dans une direction sensiblement perpendiculaire au plan du cadre (1).

3. Cadre selon la revendication 1 ou 2, **caractérisé en ce que** ledit moyen de verrouillage est constitué par un loquet (8) monté pivotant sur un bord (7) de ladite main verticale (4) et propre à être bloqué en position sensiblement horizontale devant un montant (2) logé dans ladite main.

4. Echafaudage, **caractérisé en ce qu'**il est constitué d'un ensemble d'étages qui, à l'exception de celui qui repose sur le sol, sont superposés et emboîtés chacun dans l'étage sous-jacent, ces étages étant constitués de cadres (1) conformes à l'une quelconque des revendications 1 à 3.

5. Echafaudage selon la revendication 4, **caractérisé en ce que** lesdits cadres (1) sont tous identiques.

## Claims

1. A frame for storeys of a scaffolding consisting of an assembly of superposed and nested storeys, said frame comprising a vertical upright provided with fitting means whereby it can be fitted on the corresponding vertical upright of a subjacent frame, said frame comprising a bracing (3) for connection of said upright (2) to a vertical clamp (4) provided with a locking means (8), said clamp (4) being adapted to engage laterally, by pivoting about said upright, and be locked, once in abutment, on the vertical upright (2) of a similar adjacent frame (1) of the said storey, **characterised in that** the said bracing (3) for connection of said upright (2) to said vertical clamp (4) comprises two horizontal longitudinal members (5), the spacing of which is only slightly less than the height of the said vertical clamp, so as to be able to ensure between them, in the vicinity of said upright, locking of the vertical clamp (4) of the adjacent frame (1) of the storey.

2. A frame according to claim 1, **characterised in that** the vertical upright (2) being tubular, the said vertical clamp (4) is formed from a gutter-shaped metal sheet having a substantially semicircular cross-section opening towards the exterior of the storey and in a direction substantially perpendicular to the plane of the frame (1).

3. A frame according to claim 1 or 2, **characterised in that** the said locking means consists of a latch (8) mounted pivotally on an edge (7) of the said vertical clamp (4) and adapted to be locked in a substantially horizontal position in front of an upright (2) housed in said clamp.

4. A scaffolding **characterised in that** it consists of an assembly of storeys which, except for the storey resting on the ground, are superposed and fitted each in the subjacent storey, said storeys being formed by frames (1) according to any one of claims 1 to 3.

5. A scaffolding according to claim 4, **characterised in that** said frames (1) are all identical.

## Patentansprüche

1. Rahmen für Etagenbauteile eines Gerüstes, bestehend aus einem Bausatz von übereinanderliegenden und eingehängten Etagenbauteilen, wobei der Rahmen eine vertikale Strebe aufweist, die mit Mitteln zum Einhängen versehen sind, die es erlauben, ihn in die entsprechende vertikale Strebe eines darunter liegenden Rahmens einzuhängen, wobei der Rahmen eine Querverbindung (3) zur Verbindung der Strebe (2) mit einem vertikalen Griff (4) aufweist, der mit einem Mittel (8) zur Verriegelung versehen ist, wobei der Griff (4) durch ein Verschwenken um die genannte Strebe an der vertikalen Strebe (2) eines vergleichbaren, benachbarten Rahmens (1) des Etagenbauteils seitlich eingreifen und am Anschlag verriegelt werden kann, **dadurch gekennzeichnet, dass** die genannte Querverbindung (3) zur Verbindung der Strebe (2) mit dem genannten vertikalen Griff (4) zwei horizontale Holme (5) aufweist, deren Abstand nur geringfügig kleiner ist als die Höhe des vertikalen Griffes, so dass zwischen ihnen, nahe der Strebe, das Blockieren des vertikalen Griffes (4) des dem Etagenbauteil benachbarten Rahmens (1) gewährleistet ist.

2. Rahmen nach Anspruch 1, **dadurch gekennzeichnet, dass** der vertikale Griff (4), während die vertikale Strebe (4) rohrartig ist, aus einem rinnenförmigen Blech gebildet wird, das im Querschnitt halbkreisförmig ist, wobei er sich zum Äußeren des Etagenbauteils hin und in einer Richtung öffnet, die senkrecht zur Ebene des Rahmens (1) verläuft.

3. Rahmen nach einem der Ansprüche 1 oder 2, **dadurch gekennzeichnet, dass** das Mittel zur Verriegelung durch eine Klinke (8) gebildet wird, die schwenkbeweglich an einer Kante (7) des vertikalen Griffes (4) befestigt ist und in einer Position blockiert werden kann, die horizontal vor einer Strebe (2) liegt, die im Griff angeordnet ist.

4. Gerüst, **dadurch gekennzeichnet, dass** es aus einem Bausatz von Etagenbauteilen besteht, die, mit Ausnahme dessen, das auf dem Boden ruht, übereinanderliegen und in das darunter liegende Etagenbauteil eingehängt sind, wobei diese Etagenbauteile aus Rahmen (1) gebildet werden, die einem der Ansprüche 1 bis 3 entsprechen.

5. Gerüst nach Anspruch 4, **dadurch gekennzeichnet, dass** die genannten Rahmen (1) identisch sind.
